# EUROPÄISCHE PATENTSCHRIFT

(11) **EP 2 826 052 B1**
(45) Veröffentlichungstag und Bekanntmachung des Hinweises auf die Patenterteilung: **04.01.2017**
(21) Anmeldenummer: 13709093.2
(22) Anmeldetag: 12.03.2013
(51) Int. Cl.: H01H 47/00, H02H 1/00, H01H 9/16

(54) **SICHERHEITSRELAISSCHALTUNG**
SAFETY RELAY CIRCUIT
CIRCUIT À RELAIS DE SÉCURITÉ

(30) Priorität: 13.03.2012 DE 102012004843
(43) Veröffentlichungstag der Anmeldung: 21.01.2015
(73) Patentinhaber: Phoenix Contact GmbH & Co. KG, 32825 Blomberg (DE)
(72) Erfinder: ZINK, Fabian, 32756 Detmold (DE)
(74) Vertreter: Blumbach Zinngrebe
(86) Internationale Anmeldenummer: PCT/EP2013/055029
(87) Internationale Veröffentlichungsnummer: WO 2013/135719

(56) Entgegenhaltungen:
- EP-A1- 1 202 313
- EP-A1- 2 290 776
- EP-A2- 2 256 777
- DE-U1- 9 107 193
- US-A1- 2001 027 352

## Beschreibung

Die Erfindung bezieht sich auf eine Schaltungsanordnung zum Schalten eines Laststromkreises in Sicherheitstechnik, wobei Fehlerzustände des Relais detektiert werden sollen.

Insbesondere soll die Stromlosschaltung des Laststromkreises ("Ausschalt-Sicherheitsrelaisschaltung") oder das Einschalten ("Einschalt-Sicherheitsrelaisschaltung") des Laststromkreises sicherzustellen sein.

Um die Öffnungsstellung eines Laststromkreises sicher einhalten zu können, werden bevorzugt elektromagnetische Relais verwendet. In der Sicherheitstechnik wird die Schaltstellung mechanischer Schaltkontakte überprüft, wobei es bekannt ist (EP 1 202 313 A1), ein Hochfrequenzsignal an den Kontrollkreis mit dem zu überprüfenden Schalter anzulegen und die Schalterstellung mit einem Hochfrequenzdetektor festzustellen. Zur Erhöhung der Sicherheit ist es auch bereits bekannt, zwei Relaisschalter hintereinander in dem Laststromkreis anzuordnen. Die Überprüfung der Schalterstellung mittels eines Hochfrequenzkontrollkreises ist jedoch aufwändig und lässt gewisse Fehlerzustände nicht erkennen. So kann der Relaisschalter seine geöffnete Stellung einnehmen, was feststellbar ist, aber wenn dabei durch einen Fremdkörper oder durch Metallbruch eine Überbrückung zwischen dem Arbeitskontakt und dem Ruhekontakt des Relaisschalters zustande kommt, kann dieser Fehlerzustand mit der bekannten Einrichtung nicht festgestellt werden. Eine solche Schaltungsanordnung ist auch aus dem Dokument EP 2 256 777 A2 bekannt.

Der Erfindung liegt die Aufgabe zugrunde, eine Sicherheitsrelaisschaltung anzubieten, bei der Fehlerzustände beim Relaisschalter sicher festgestellt werden können. Insbesondere soll die Stromlosschaltung eines Laststromkreises, oder das Einschalten des Laststromkreises, sicher herbeigeführt werden können.

Gemäß Erfindung ist eine Überwachungsschaltung vorgesehen, welche die Befehlseingabe an ein elektromechanisches Relais mit einem die Relaisschalterstellung oder den Relaisschalterzustand anzeigenden Stromkreis logisch verknüpft und daraus ein Fehler-Fehlerlos-Signal gewinnt.

Um die Stromlosschaltung des Laststromkreises sicherzustellen, werden bei der Erfindung die Relaisschalter zweier Relais in Serie im Laststromkreis geschaltet. Wenn demnach einer der Schalter seinen Öffnungszustand nicht erreicht, dann bewirkt doch der andere Relaisschalter, dass der Strompfad zur Last stromlos geschaltet worden ist.

Um das Einschalten des Laststromkreises sicherzustellen, werden bei der Erfindung die Relaisschalter zweier Relais im Laststromkreis parallel zueinander geschaltet. Wenn demnach einer der Schalter seinen Schließzustand nicht erreicht, dann bewirkt doch der andere Relaisschalter, dass der Strompfad zur Last geschlossen wird.

Im Sinne der Sicherheitstechnik muss verlangt werden, dass Störungen festgestellt werden, auch wenn diese noch nicht unmittelbar zu einer Fehlschaltung führen, weil die Störung bei einem der Relaisschalter durch das korrekte Arbeiten des anderen Relaisschalters geheilt wird. Bei jedem Relaisschalter ist ein Anzeigestromkreis vorgesehen, der jedoch Störungen wegen fehlerhafter Überbrückung bei dem betreffenden Relaisschalter durch Stromnachweismittel zu detektieren vermag.

In der bevorzugten Ausführungsform weist jeder Anzeigestromkreis eine Leuchtdiode auf, die über eine zugeordnete Hilfsspannungsquelle betrieben wird. Bei der Offenstellung eines bestreffenden Relaisschalters leuchtet die zugehörige Leuchtdiode voll auf und signalisiert so den korrekten Zustand des Schalters im Ruhezustand der Schaltung. Wenn dagegen der Laststromkreis aktiv geschaltet ist und keine Störung bei den Relaisschaltern vorliegt, dann sind die Leuchtdioden dunkel geschaltet.

Wenn in der Ausschalt-Sicherheitsrelaisschaltung bei der Stromlosschaltung des Laststromkreises eine der in Serie geschalteten Relaisschalter nicht abfallen sollte, etwa weil die Kontakte verschweißt sind, dann wird der zugehörige Anzeigestromkreis nicht geschlossen und die zugehörige Leuchtdiode bleibt dunkel. Dies wird als Fehler bei dem betreffenden Relais erkannt und es kann verhindert werden, dass der Laststromkreis wieder eingeschaltet wird.

Wenn in der Ausschalt-Sicherheitsrelaisschaltung beim Aktivieren des Laststromkreises eine Störung bei einem der Relais dergestalt auftritt, dass alle drei Anschlusskontaktpunkte des gestörten Relaisschalters elektrisch miteinander verbunden sind, dann leuchtet die zugeordnete Leuchtdiode wegen Betriebes durch die Hilfsspannungsquelle auf und es besteht die Möglichkeit, den Laststromkreis durch Umschalten des nicht gestörten Relais abzuschalten. Dies kann innerhalb einer Sicherheitszeit geschehen.

Eine Störung in der Ausschalt-Sicherheitsrelaisschaltung kann auch bei stromlos geschaltetem Laststromkreis vorkommen, nämlich dass bei einem der Anzeigestromkreise der Stromfluss der Hilfsspannungsquelle gestört ist und die Leuchtdiode nicht richtig leuchtet. Dadurch kann erkannt werden, dass das betreffende Relais nicht mehr sicher ist. Das Einschalten des Laststromkreises kann verhindert werden.

Wenn in der Einschalt-Sicherheitsrelaisschaltung einer der Relaisschalter mit dem Kontaktpunkt des Überwachungsstromkreises verschweißt ("hängende Kontakte") sein sollte oder wenn bei einem der Relaisschalter sich eine "Dreipunktkontakt-Überbrückung" einstellt, dann wird dies beim Abfragen des Anzeigestromkreises aufgrund Aufleuchten der Leuchtdiode erkannt. Der sichere Einschaltzustand des Laststromkreises wird über das nicht gestörter, parallel geschaltete Relais aufrechterhalten.

Wenn in der Einschalt-Sicherheitsrelaisschaltung bei einem der Relaisschalter die schalterlosen Kontakte fehlerhafterweise überbrückt werden ("Zweipunktkontakt-Überbrückung") dann wird dies beim Einschalten des fehlerhaften Relais erkannt. Der Laststrom kann unter Umständen zu einer Überbelastung des Stromnachweismittels führen, was durch eine Sicherung ("Polyfuse") abgewendet werden kann.

Ausführungsbeispiele der Erfindung werden anhand der Zeichnung beschrieben. Dabei zeigt:
Fig. 1 eine Sicherheitsrelaisschaltung im Ruhezustand,
Fig. 2 im aktiven Zustand,
Fig. 3 im Fehlerzustand I (hängende oder verschweißte Kontakte)
Fig. 4 im Fehlerzustand II (Dreipunktkontakt-Überbrückung)
Fig. 5 im Fehlerzustand III (Zweipunktkontakt-Überbrückung)
Fig. 6 eine Ausschalt-Sicherheitsrelaisschaltung gemäß Erfindung,
Fig. 7 eine schematisierte Darstellung von Anzeigestromkreisen der Ausschalt-Sicherheitsrelaisschaltung im Ruhezustand des Laststromkreises,
Fig. 8 die Ausschalt-Sicherheitsrelaisschaltung im aktiven Zustand des Laststromkreises,
Fig. 9 die Ausschalt-Sicherheitsrelaisschaltung in einem Fehlerzustand I,
Fig. 10 die Ausschalt-Sicherheitsrelaisschaltung in einem Fehlerzustand II,
Fig. 11 die Ausschalt-Sicherheitsrelaisschaltung in einem Fehlerzustand III,
Fig. 12 eine schematische Darstellung von Überwachungsstromkreisen der Einschalt-Sicherheitsrelaisschaltung im Ruhezustand des Laststromkreises,
Fig. 13 die Einschalt-Sicherheitsrelaisschaltung im aktiven Zustand des Laststromkreises,

Es wird Bezug auf die Fig. 1 bis 5 genommen, die eine Sicherheitsschaltung in unterschiedlichen korrekten und fehlerhaften Zuständen zeigen. Die Sicherheitsschaltung umfasst einen Laststromkreis LN zwischen den Anschlüssen L und N, der von einem Relais K1 ein- und ausgeschaltet werden kann, einen Anzeigestromkreis A1, der die Schalterstellung des Relais anzeigt, und eine Auswerteschaltung, welche den Anzeigezustand des Anzeigestromkreises A1 mit der Befehlseingabe an das Relais K1 logisch verknüpft und daraus den Zustand der Schaltungsanordnung insgesamt als "fehlerfrei" oder als "fehlerhaft" bewertet. Man kann den Anzeigestromkreis zusammen mit der Auswerteschaltung als eine Überwachungsschaltung bezeichnen.

Das Relais K1 weist als elektromechanisches Relais eine Schalterzunge k1 auf, die zwischen einem Schließerpunkt S1 und einem Öffnerpunkt Ö1 schaltet und an einem gemeinsamen Punkt G1 angeschlossen ist. Der Anzeigestromkreis A1 umfasst eine Hilfsstromquelle H1 und Stromnachweismittel in Form einer Leuchtdiode LED1 und ist an die Schaltpunkte G1 und Ö1 angeschlossen. Je nach Stellung des Schalters k1 ist die Leuchtdiode LED1 in Betrieb oder außer Betrieb. Der eingeschaltete Zustand der Leuchtdiode wird durch Pfeile gekennzeichnet, während beim ausgeschalteten Zustand die Pfeile fortgelassen sind.

Die Auswerteschaltung umfasst eine integrierte Schaltung IC1, die logische Verknüpfungen in der Art vornehmen kann, dass zwei gleichartige Eingangssignale ein Ausgangssignal "fehlerfrei" ergibt, was hier durch eine "0" wiedergegeben wird, und zwei ungleichartige Eingangssignale zu der Ausgabe eines Fehlersignals führt, was hier durch eine "1" symbolisiert wird. Als Eingangssignal zu der integrierten Schaltung IC1 wird einerseits die Befehlseingabe an das Relais K1 und andererseits das Signal eines Optokopplers benutzt, der das Signal der Leuchtdiode LED1 in ein entsprechendes Eingangssignal an die integrierte Schaltung IC1 umsetzt. Der Optokoppler besteht aus einem Stromkreis mit Schalttransistor Q1, der durch das Licht der Leuchtdiode LED1 eingeschaltet und sonst ausgeschaltet ist. In dem Stromkreis des Optokopplers liegt ein Widerstand in Reihe mit dem Transistor Q1 und eine Anzapfung führt das Signal des Optokopplers an die integrierte Schaltung IC1 der Auswerteschaltung.

Fig. 1 zeigt den fehlerfreien Zustand der Sicherheitsrelaisschaltung im Ruhezustand. Das Relais K1 hat den Laststromkreis LN ausgeschaltet und den Anzeigestromkreis A1 eingeschaltet. Die Leuchtdiode LED1 leuchtet auf und schaltet den Transistor Q1 durch, sodass der Optokoppler das Signal "0" abgibt. Dieses stimmt mit dem Befehlssignal "0" an das Relais K1 überein. Die integrierte Schaltung IC1 gibt daraufhin das fehlerfreie Signal "0" ab.

Fig. 2 zeigt den aktiven Zustand der Sicherheitsrelaisschaltung. Mit dem Signal "1" wird ein Einschaltbefehl an das Relais K1 gegeben, welches den Laststromkreis LN einschaltet und den Anzeigestromkreis A1 ausschaltet. Der Optokoppler erhält daraufhin kein Leuchtsignal mehr und gibt das Signal "1" an die integrierte Schaltung IC1 weiter. Da beide Eingänge der integrierten Schaltung IC1 der Auswerteschaltung gleichwertig sind, wird das Signal "fehlerfrei", durch "0" symbolisiert, abgegeben.

Fig. 3 zeigt einen Fehlerzustand I, der durch hängende oder verschweißte Kontakte charakterisiert werden kann. Dieser Fehlerzustand I tritt beim Abschalten des Relais K1 auf und bedeutet, dass das Relais nicht mehr sicher ist. Wegen der fehlerhaften Stellung der Schaltzunge k1 leuchtet die Diode LED1 im Anzeigestromkreis A1 nicht, so dass der Optokoppler das Signal "1" an die integrierte Schaltung IC1 abgibt, welche die Unstimmigkeit zwischen der Befehlseingabe an das Relais K1 und die Reaktion des Anzeigestromkreises A1 feststellt und als Fehlersignal "1" abgibt.

Fig. 4 zeigt einen Fehlerzustand II, der als "Dreipunkt-Kontaktüberbrückung" bezeichnet werden kann, weil die Schaltpunkte S1, G1 und Ö1 miteinander Kontakt haben. Beim Fehlerzustand II leuchtet die Diode LED. Wenn das Relais K1 mit dem Befehlssignal "1" eingeschaltet wird, sollte sich der Anzeigestromkreis A1 öffnen, was jedoch wegen der Dreipunkt-Kontaktüberbrückung nicht geschieht. Dies führt zu einer Unstimmigkeit zwischen den Eingangssignalen der integrierten Schaltung IC1 und damit zu einer Abgabe eines Fehlersignals "1".

Mit Fig. 5 ist ein Fehlerzustand III skizziert, der in einer Art Zweipunkt-Kontaktüberbrückung besteht. Während des laufenden Betriebs, wenn der Anzeigestromkreis A1 ausgeschaltet sein sollte, erhält die Leuchtdiode LED1 einen Überstrom, der durch einen (nicht gezeichneten) Schutzwiderstand abgemildert wird. Das dabei abgebende Licht lässt den Optokoppler das Signal "0" abgeben, was von der integrierten Schaltung IC1 festgestellt wird. Es besteht eine Diskrepanz zwischen dem Eingangssignal "1" an das Relais K1 und dem Signal "0" des Anzeigestromkreises A1, was zur Fehlermeldung auswertbar ist. Als Fehlermeldung kann auch der Wechsel zwischen kurzzeitigem Aufleuchten der Leuchtdiode und dem Erlöschen der Leuchtdiode in der Auswerteschaltung ausgenützt werden, wie dies bei Zerstörung der Leuchtdiode auftreten würde.

Die in Fig. 6 dargestellte Schaltungsanordnung kann man als ein Safety-Relais mit optischer Diagnose bezeichnen. Die Schaltung enthält zwei elektromagnetische Relais K1 und K2 einfacher, konventioneller Bauart, die parallel zueinander an eine nicht dargestellte Steuerquelle angeschlossen sind, so dass die Relaisspulen erregt oder nicht erregt sind. Es ist auch möglich, die Relais K1 und K2 durch getrennte Steuerstromkreise anzusteuern. Die Relais K1 und K2 weisen jeweils zugeordnete Schalter k1 und k2 auf, die eine Ruhestellung, wie in Fig. 7 dargestellt, und eine Arbeitsstellung (Fig. 8) in Abhängigkeit vom Erregungszustand der Relaisspulen einnehmen können. In ihrer Arbeitsstellung schließen die Relaisschalter k1 und k2 einen Laststromkreis, der sich zwischen den Anschlüssen L und N erstreckt. Jedem Relaisschalter k1, k2 ist ein Anzeigestromkreis A1 bzw. A2 zugeordnet, welche die Stellung der Schalter k1 bzw. k2 anzeigen und jeweils eine Leuchtdiode LED1 bzw. LED2 als Stromnachweismittel sowie jeweils eine Hilfsspannungsquelle H1, H2 zum Betrieb der jeweils zugeordneten Leuchtdiode enthalten. Der Relaisschalter k1 in der dargestellten Ruhestellung (Fig. 7) überbrückt den sonst offenen Anzeigestromkreis A1 an zwei (G1, Ö1) der drei Anschluss-Kontaktpunkte (S1, G1, Ö1) des Relais K1 und in gleicher Weise verbindet der Schalter k2 die entsprechenden Anschluss-Kontaktpunkte (S2, G2, Ö2) des Relais K2, um den zweiten Anzeigestromkreis Ü2 zu schließen. Wenn die Relaisschalter k1 und k2 aus ihrer dargestellten Ruhestellung (Fig. 7) in die Arbeitsstellung (Fig. 8) umgeschaltet werden, werden die Anzeigestromkreise A1 und A2 geöffnet und der Laststromkreis LN geschlossen.

Als Hilfsspannungsquelle H1, H2 kann jede Art von Stromquelle benutzt werden, mit der sich Stromnachweismittel und speziell Leuchtdioden betreiben lassen. Im Falle der Schaltung nach Fig. 6 wird ein Transformator mit einer Primärwicklung und zwei Sekundärwicklungen als Hilfsspannungsquellen H1, H2 benutzt. Der Transformator bildet einen ersten Übertrager T1 als erste Hilfsspannungsquelle H1 und einen zweiten Übertrager T2 als zweite Hilfsspannungsquelle H2. Die Primärwicklung wird mit Spannungsimpulsen beaufschlagt, um die jeweiligen Hilfsspannungsquellen H1, H2 taktweise wirksam werden zu lassen und dabei den jeweiligen Zustand der Anzeigestromkreise A1, A2 abzufragen.

Fig. 7 zeigt eine Prinzipskizze der Ausschalt-Sicherheitsrelaisschaltung im Ruhezustand. Die Hilfsspannungsquellen H1, H2 sind vereinfacht als Gleichspannungsquellen dargestellt. Die Anschlusskontaktpunkte sind mit S1, G1 und Ö1 bzw. S2, G2 und Ö2 angegeben. Der erste Relaisschalter k1 schließt den ersten Anzeigestromkreis A1 zwischen den Kontaktpunkten G1 und Ö1 und der zweite Relaisschalter S2 schließt den zweiten Anzeigeschaltkreis A2 zwischen den Kontaktpunkten G2 und Ö2. Pfeile bei den Leuchtdioden LED1 und LED2 zeigen den Leuchtzustand dieser Dioden an. Wenn beide Dioden voll leuchten, liegt kein Fehlerzustand in der Stromlosschaltung des Laststromkreises vor, wie dies mit Fig. 1 erläutert worden ist.

Fig. 8 zeigt die Ausschalt-Sicherheitsrelaisschaltung in ihrem aktiven Zustand, bei dem der Laststromkreis LN eingeschaltet ist. Der Schalter k1 verbindet die Kontaktpunkte S1 mit G1 und der Schalter k2 die Kontaktpunkte S2 mit G2. Dabei sind die Anzeigestromkreise A1 und A2 geöffnet und die Leuchtdioden LED1 und LED2 leuchten nicht. Wie mit Fig. 2 erläutert, liegt damit der fehlerfreie aktive Zustand vor.

Mit Fig. 9 wird ein Fehlerzustand I ("hängende Kontakte") beim Schalter k1 erläutert. Während der Schalter k2 beim Abschalten des Laststromkreises in den Ruhezustand gegangen ist, ist der Schalter k1 am Kontaktpunkt S1 hängen geblieben (z. B. wegen verschweißter Kontakte). Demgemäß ist der erste Anzeigestromkreis A1 offengeblieben und die Leuchtdiode LED1 leuchtet nicht. Dieser Fehlerzustand I kann erkannt werden, wie mit Fig. 3 im Einzelnen erläutert. Zusätzlich kann die Diskrepanz zwischen den Leuchtzuständen von LED1 und LED2 als Fehler erkannt werden. Der erneute Wideranlauf des Laststromkreises kann verhindert werden.

Fig. 10 skizziert einen weiteren Fehlerzustand II ("Dreipunkt-Kontaktüberbrückung"), der beim Einschalten des Laststromkreises LN zu Tage treten kann. Der Fehler tritt durch Kurzschluss zwischen den Kontaktpunkten S1, G1 und Ö1 auf, etwa wenn eine Feder in dem Relais gebrochen ist. Mit Fig. 4 wird erläutert, wie dieser Fehlerzustand II erkannt werden kann. Zur Entdeckung des Fehlers kann auch ausgenutzt werden, dass die Leuchtdiode LED1 des Anzeigestromkreises A1 bei diesem Fehler leuchtet, während die Leuchtdiode LED2 des Anzeigestromkreises A2 erlischt. Beim Auftreten dieses Fehlers sollte der Laststromkreis unverzüglich stromlos geschaltet werden. Sofortiges Abschalten ist über das Relais K2 möglich.

Fig. 11 zeigt einen Fehlerzustand III ("Zweipunkt-Kontaktüberbrückung"), bei dem durch Bruch eines Metallteils die Kontaktpunkte S1 und Ö1 miteinander in Verbindung geraten. Dies kann vor dem Zuschalten des Laststromkreises erkannt werden, weil im Ruhezustand der Schaltung (Fig. 7) beide Leuchtdioden LED1 und LED2 leuchten sollen, im Fehlerzustand III jedoch LED1 erlischt. Daraufhin sollte der Laststromkreis nicht eingeschaltet werden. Wenn der Fehlerzustand III während des laufenden Betriebes auftritt, wird dieser Fehler gemäß der Vorgehensweise nach Fig. 5 detektiert.

Die beschriebene Schaltungsanordnung umfasst somit eine Überwachungsschaltung, welche Anzeigestromkreise A1, A2 und Auswerteschaltungen gemäß den Fig. 1 bis 5 aufweist. Dabei können die den Auswerteschaltungen A1, A2 zugeordneten integrierten Schaltungen miteinander vereint sein und zusätzlich eine weitere Logikschaltung mit integriert enthalten, um die Stellungen der Relaisschalter k1, k2 und die Ansprechzustände der Leuchtdioden LED1, LED2 aufzunehmen und durch logische Verknüpfung auszuwerten sowie gegebenenfalls Sicherheitsschaltmaßnahmen durchzuführen.

Zur Realisierung der Einschalt-Sicherheitsrelaisschaltung wird Fig. 6 dergestalt abgewandelt, dass die Schalter k1, k2 parallel zueinander im Laststromkreis LN liegen, wie dies auch aus den Fig. 12 und 13 hervorgeht. Wenn demnach einer der Schalter k1 oder k2 ausfallen sollte, kann der jeweils andere Schalter sicherstellen, dass der Laststromkreis sicher eingeschaltet wird oder bleibt.

Im Gegensatz zu der Ausschalt-Sicherheitsrelaisschaltung nach Fig. 7 - 11 wird bei der Einschalt-Sicherheitsrelaisschaltung bevorzugt, die Relais K1, K2 im abgefallenen Zustand der Schalter k1, k2 für das Einschalten des Laststromkreises LN zu betreiben. Dies ist jedoch nicht zwingend und in den Fig. 12, 13 werden Anschlusskontaktpunkte mit den gleichen Bezugszeichen versehen, wie sie dem Ausführungsbeispiel nach den Fig. 6 bis 11 zu Grunde liegen. Fig. 12 zeigt den Ruhezustand der Einschalt-Sicherheitsrelaisschaltung und Fig. 13 deren aktiven Zustand. Im Ruhezustand leuchten beide Leuchtdioden LED1 und LED 2 der beiden Anzeigenstromkreise A1 und A2, und im aktiven Zustand der Einschalt-Sicherheitsrelaisschaltung sind die Leuchtdioden LED1 und LED2 dunkel.

Wie bei Fig. 3 besteht der Fehlerzustand I am Relais K1 im Hängenbleiben des Schalters k1 an einem Kontaktpunkt (hier Ö1). Dies kann entsprechend dem Überwachungsverfahren festgestellt werden, wie bei Fig. 3 beschrieben. Alternativ oder zusätzlich kann der Fehlerzustand I ("hängender Kontakt") beim Abfragen der Anzeigestromkreise A1 und A2 dadurch festgestellt werden, dass die Leuchtzustände der Leuchtdioden LED1 und LED2 nicht übereinstimmen. Dabei bleibt der Einschaltzustand des Laststromkreises LN durch den Schalter S2 sichergestellt.

Beim Fehlerzustand II ("Dreipunkt-Kontaktüberbrückung") haben alle drei Anschlusskontaktpunkte S1, G1, Ö1 des Relais K1 elektrischen Kontakt zueinander. Dies kann, wie bei Fig. 4 beschrieben, festgestellt werden. Außerdem kann der Fehlerzustand II beim Anziehen des Relais K1 erkannt werden, weil sich die Leuchtzustände der Leuchtdioden LED1 und LED2 unterscheiden.

Beim Fehlerzustand III ("Zweipunkt-Kontaktüberbrückung") kommt es zu einer Überbrückung zwischen den Anschlusskontaktpunkten S1 und Ö1. Die kann gemäß des Verfahrens nach Fig. 5 festgestellt werden. Zusätzlich gibt es eine Fehlerprüfmöglichkeit basierend auf unterschiedlichen Leuchtstärken der Dioden LED1 und LED2. Solange der Schalter k2 des Relais K2 den Strompfad des Laststromkreises LN schließt, hat der Strom wenig Veranlassung, über die Fehlerstelle beim Relais K1 zu fließen. Beim Öffnen des Schalters k2 jedoch könnte die angelegte Spannung zu einem übermäßigen Strom über die Diode LED1 führen, weswegen die Leuchtdioden zweckmäßiger Weise durch eine Sicherung ("Polyfuse") abgesichert werden. Beim Schalterspiel des Schalters k2 kommt es zu unterschiedlichen Leuchtgraden der Dioden LED1 und LED2, wodurch erkannt wird, dass das Relais K1 nicht mehr sicher ist.

Die beiden beschriebenen Methoden der Fehlerfeststellung werden zweckmäßigerweise in der Überwachungsschaltung miteinander kombiniert, wobei die Steuerstellungen der Relaisschalter k1 und k2 sowie die Ansprechzustände der Dioden LED1 und LED2 logisch miteinander verknüpft werden, um die Fehlerzustände an den jeweiligen Relaisschaltern k1, k2 zu detektieren. Die hierzu eingesetzte Überwachungsschaltung kann die beiden Anzeigestromkreise A1, A2 und zugeordnete Auswerteschaltungen sowie zusätzliche Logikschaltungen enthalten, um die geschilderten logischen Verknüpfungen durchzuführen. Zweckmäßigerweise werden die Auswerteschaltungen und die zusätzlichen Logikschaltungen in einer gemeinsamen integrierten Schaltung zusammengefasst.

## Patentansprüche

1. Schaltungsanordnung zum Schalten eines Laststromkreises in Sicherheitstechnik, umfassend:
- mindestens ein elektromagnetisches Relais (K1) mit einem gesteuerten Schalter (k1), der im aktiven Zustand des Relais seine geschlossene Arbeitsstellung einnimmt und dabei im Laststromkreis (LN) liegt, während im Ruhezustand des Relais der Schalter (k1) hinsichtlich des Laststromkreises (LN) eine geöffnete Ruhestellung einnimmt, - mindestens eine Überwachungsschaltung, welche umfasst:
- einen Schalterstellung-Anzeigestromkreis (A1), der eine Hilfs-Spannungsquelle (H1) und Stromnachweismittel enthält und im Ruhezustand des Relais (K1) die Stromnachweismittel ansprechen lässt,
- eine Auswerteschaltung, welche das Ansprechen der Stromnachweismittel mit der Befehlseingabe "an" oder "aus" an das Relais (K1) vergleicht und aus dem Vergleich den Zustand der Schaltungsanordnung "fehlerfrei" oder "fehlerhaft" ableitet,
- wobei im fehlerfreien Ruhezustand das Relais (K1) den Laststromkreis (LN) aus- und den Anzeigestromkreis (A1) einschaltet,
- wobei im fehlerfreien aktiven Zustand das Relais (K1) den Laststromkreis (LN) ein- und den Anzeigestromkreis (A1) ausschaltet,
- wobei ein Fehlerzustand "hängende Kontakte" beim Abschalten des Laststromkreises (LN) durch Unstimmigkeit der Befehlseingabe an das Relais mit dem Ansprechzustand der Stromnachweismittel erkennbar wird,
- wobei ein Fehlerzustand "Dreipunkt-Kontaktüberbrückung" sich beim Zuschalten des Laststromkreises (LN) durch Unstimmigkeit der Befehlseingabe an das Relais mit dem teilweise verharrenden Ansprechzustand der Stromnachweismittel bemerkbar macht, und
- wobei ein Fehlerzustand "Zweipunkt-Kontaktüberbrückung" im laufenden Betrieb durch Unstimmigkeit der Befehlseingabe an das Relais mit einem falschen Ansprechzustand der Stromnachweismittel erkennbar wird.

2. Schaltungsanordnung nach Anspruch 1,
wobei beim Einschaltbefehl des Relais ein logisches Befehlssignal "1" und beim Ausschaltbefehl ein logisches Befehlssignal "0" an die Auswerteschaltung abgegeben werden,
wobei beim positiven Ansprechzustand der Stromnachweismittel ein logisches Zustandssignal "0" und beim negativen Ansprechzustand ein Zustandssignal "1" erzeugt wird, und
wobei die Auswerteschaltung bei Übereinstimmung des Zustandssignal mit dem Befehlssignal Fehlerfreiheit anzeigt und bei Nichtübereinstimmung Fehlerhaftigkeit anzeigt.

3. Schaltungsanordnung nach Anspruch 1 oder 2,
wobei die Stromlosschaltung des Laststromkreises (LN) sicherzustellen ist, umfassend:
- ein erstes elektromagnetisches Relais (K1) mit einem ersten Schalter (k1),
- ein zweites elektromagnetisches Relais (K2) mit einem zweiten Schalter (k2),
- einen ersten Schalterstellung-Anzeigestromkreis (A1),
- einen zweiten Schalterstellung-Anzeigekreis (A2), und
- eine Auswerteschaltung, welche die Befehlseingaben an die Relais (K1, K2) mit den Stromzuständen der Anzeigestromkreise (A1, A2) vergleicht und daraus den Zustand der Schaltungsanordnung als "fehlerfrei" oder als "fehlerhaft" ableitet.

4. Schaltungsanordnung nach Anspruch 3,
wobei die Überwachungsschaltung integrierte Schaltungen enthält, welche den jeweiligen Auswerteschaltungen (A1, A2) zugeordnet sind, und zusätzlich weitere Logikschaltungen enthält, um die Stellungen der Relaisschalter (k1, k2) untereinander auf Übereinstimmung auszuwerten,
- wobei im fehlerfreien aktivem Zustand der erste und zweite Schalter (k1, k2) den Laststromkreis (LN) schließen und den jeweilig zugehörigen Anzeigestromkreis (A1, A2) öffnen, was sich durch Nicht-Ansprechen der Stromnachweismittel manifestiert,
- wobei ein Zustand "hängende Kontakte" an einem der Relais den zugeordneten Anzeigestromkreis (A1, A2) im seinem Zustand vor Stromlosschalten des Laststromkreises (LN) verharren lässt, was als Fehlerzustand des betreffenden Relais auswertbar ist,
- wobei ein Fehlerzustand "Dreipunkt-Kontaktüberbrückung" sich durch teilweises Ansprechen der Stromnachweismittel des fehlerhaften Relais bemerkbar macht, wenn der Laststromkreis (LN) zugeschaltet wird und
- wobei ein Fehlerzustand "Zweipunkt-Kontaktüberbrückung" bei einem der Relais die Stromnachweismittel des zugeordneten Anzeigestromkreises nicht, oder nur schwach, ansprechen lässt, wenn die Relais zugeschaltet werden.

5. Schaltungsanordnung nach Anspruch 1 oder 2, wobei das Einschalten des Laststromkreises sicherzustellen ist, umfassend:
- ein erstes elektromagnetisches Relais (K1) mit einem ersten Schalter (k1),
- ein zweites elektromagnetisches Relais (K2) mit einem zweiten Schalter (k2),
- einen ersten Anzeigestromkreis (A1),
- einen zweiten Anzeigestromkreis (A2), und
- eine Auswerteschaltung, welche die Befehlseingaben an die Relais (K1, K2) mit den Stromzuständen der Anzeigestromkreisen (A1, A2) vergleicht und daraus den Zustand der Schaltungsanordnung als "fehlerfrei" oder als "fehlerhaft" ableitet.

6. Schaltungsanordnung nach Anspruch 5,
- wobei die Überwachungsschaltung integrierte Schaltungen enthält, welche den jeweiligen Auswerteschaltungen (A1, A2) zugeordnet sind, und zusätzlich weitere Logikschaltungen enthält, um die Stellungen der Relaisschalter (k1, k2) untereinander auf Übereinstimmung auszuwerten,
- wobei im fehlerfreien aktivem Zustand sowohl der erste wie auch der zweite Schalter (k1, k2) den Laststromkreis (LN) schließen und den jeweiligen zugehörigen Anzeigestromkreis (A1, A2) öffnen, was sich durch Nichtansprechen der Stromnachweismittel manifestiert,
- wobei ein Zustand "hängende Kontakte" an einem der Relais den zugeordneten Anzeigestromkreis in seinem Zustand vor Umschalten des Laststromkreises (LN) verharren lässt, was als Fehlerzustand des betreffenden Relais auswertbar ist,
- wobei ein Fehlerzustand "Dreipunkt-Kontaktüberbrückung" sich durch teilweises Ansprechen der Stromnachweismittel des fehlerhaften Relais bemerkbar macht, wenn der Laststromkreis (LN) eingeschaltet wird, und
- wobei ein Fehlerzustand "Zweipunkt-Kontaktüberbrückung" bei einem der Relais die Stromnachweismittel des zugeordneten Anzeigestromkreises heftig ansprechen lässt, wenn das andere Relais in den Ruhezustand geschaltet wird.

7. Schaltungsanordnung nach einem der Ansprüche 1 bis 6,
wobei die Stromnachweismittel als Leuchtdioden (LED1, LED2) ausgebildet sind, die in Reihe mit einer jeweiligen Hilfs-Spannungsquelle (H1, H2) und mit zwei (G1, Ö1; G2, Ö2) der drei Kontaktpunkte (S1, G1, Ö1; S2, G2, Ö2) eines jeweiligen Relais (K1, K2) liegen.

8. Schaltungsanordnung nach einem der Ansprüche 3 bis 7,
wobei eine erste Hilfsspannungsquelle (H1) des ersten Anzeigestromkreises (A1) einen ersten Übertrager (T1) enthält, der taktweise mit einem Strom-Spannungs-Impuls beaufschlagbar ist, und
wobei eine zweite Hilfsspannungsquelle (H2) des zweiten Anzeigestromkreises (A2) einen zweiten Übertrager (T2) enthält, der taktweise mit einem Strom-Spannungs-Impuls beaufschlagbar ist.

9. Schaltungsanordnung nach Anspruch 8,
wobei der erste und der zweite Übertrager (T1, T2) baulich vereint sind und einen Transformator mit einer gemeinsamen Primärwicklung und mit zwei Sekundärwicklungen bilden.

10. Schaltungsanordnung nach einem der Ansprüche 3 bis 9,
wobei das erste und das zweite elektromechanische Relais (K1, K2) an einen Steuerstromkreis angeschlossen sind.

11. Schaltungsanordnung nach einem der Ansprüche 1 bis 10,
wobei eine Optokopplerschaltung den jeweiligen Anzeigestromkreis (A1) mit der jeweiligen Auswerteschaltung verbindet.

## Claims

1. Circuit arrangement for switching a load current circuit in fail-safe technology, said circuit arrangement comprising:
at least one electromagnetic relay (K1) with a controlled switch (k1), which in the active state of the relay takes its closed working position and, in so doing, is located in the load current circuit (LN), while in the idle state of the relay the switch (k1) takes an open idle position with respect to the load current circuit (LN),
at least one monitoring circuit, which comprises:
a switch position indicator circuit (A1), which includes an auxiliary voltage source (H1) and current detecting means and in the idle state of the relay (K1) allows the current detection means to respond,
an evaluation circuit, which compares the response of the current detection means with the command input "on" or "off" to the relay (K1) and from the comparison derives the state of the circuit arrangement "faultless" or "defective",
wherein in the faultless idle state the relay (K1) de-energizes the load current circuit (LN) and energizes the indicator circuit (A1),
wherein in the faultless active state the relay (K1) energizes the load current circuit (LN) and de-energizes the indicator circuit (A1),
wherein when the load current circuit (LN) is disconnected, a fault state "hanging contacts" can be detected by means of the discrepancy between the command input to the relay and the response state of the current detection means,
wherein when the load current circuit (LN) is connected up, a fault state "three point contact bridge" becomes apparent due to the discrepancy between the command input to the relay and the partially persisting response state of the current detection means, and
wherein during the ongoing operations a fault state "two point contact bridge" can be detected by means of the discrepancy between the command input to the relay and an incorrect response state of the current detection means.

2. Circuit arrangement, as claimed in claim 1,
wherein upon the switch on command of the relay a logic command signal "1" is outputted to the evaluation circuit, and upon the switch off command a logic command signal "0" is outputted to the evaluation circuit,
wherein in the positive response state of the current detection means a logic status signal "0" is generated, and in the negative response state, a status signal "1" is generated, and
wherein in the event that the status signal agrees with the command signal, the evaluation circuit indicates the absence of a fault, and in the event of non-agreement, the presence of a fault.

3. Circuit arrangement, as claimed in claim 1 or 2,
wherein the objective is to ensure the de-energization of the load current circuit (LN), said circuit arrangement comprising:
a first electromagnetic relay (K1) having a first switch (k1),
a second electromagnetic relay (K2) having a second switch (k2 ),
a first switch position indicator circuit (A1),
a second switch position indicator circuit (A2), and
an evaluation circuit, which compares the command inputs of the relays (K1, K2) with the current states of the indicator circuits (A1, A2) and from said comparison derives the state of the circuit arrangement as "faultless" or as "defective."

4. Circuit arrangement, as claimed in claim 3,
wherein the monitoring circuit includes integrated circuits, which are assigned to the respective evaluation circuits (A1, A2), and also includes additional logic circuits, in order to evaluate for agreement the positions of the relay switches (k1, k2) in relation to each other,
wherein in the faultless active state the first and second switches (k1, k2) close the load current circuit (LN) and open the respectively associated indicator circuit (A1, A2), which is manifested by means of the non responsiveness of the current detection means,
wherein a state "hanging contacts" at one of the relays allows the assigned indicator circuit (A1, A2) to remain in its state prior to the de-energization of the load current circuit (LN), a situation that can be evaluated as a fault state of the relevant relay,
wherein a fault state "three point contact bridge" becomes apparent due to the partial response of the current detection means of the defective relay, when the load current circuit (LN) is connected up, and
wherein a fault state "two point contact bridge" at one of the relays does not allow the current detection means of the assigned indicator circuit to respond or allows only a weak response of said current detection means, when the relays are brought into the circuit.

5. Circuit arrangement, as claimed in claim 1 or 2, wherein the objective is to ensure the energization of the load current circuit, said circuit arrangement comprising:
a first electromagnetic relay (K1) having a first switch (k1),
a second electromagnetic relay (K2) having a second switch (k2),
a first indicator circuit (A1),
a second indicator circuit (A2), and
an evaluation circuit, which compares the command inputs of the relays (K1, K2) with the current states of the indicator circuits (A1, A2) and from said comparison derives the state of the circuit arrangement as "faultless" or as "defective."

6. Circuit arrangement, as claimed in claim 5,
wherein the monitoring circuit includes integrated circuits, which are assigned to the respective evaluation circuits (A1, A2), and also includes additional logic circuits, in order to evaluate for agreement the positions of the relay switches (k1, k2) in relation to each other,
wherein in the faultless active state both the first and the second switches (k1, k2) close the load current circuit (LN) and open the respectively assigned indicator circuit (A1, A2), which is manifested by means of the non-responsiveness of the current detection means,
wherein a state "hanging contacts" at one of the relays allows the assigned indicator circuit to remain in its state prior to switching over the load current circuit (LN), a situation that can be evaluated as a fault state of the relevant relay,
wherein a fault state "three point contact bridge" becomes apparent due to the partial response of the current detection means of the defective relay, when the load current circuit (LN) is energized, and
wherein a fault state "two point contact bridge" at one of the relays allows the current detection means of the assigned indicator circuit to respond intensively, when the other relay is switched into the idle state.

7. Circuit arrangement, as claimed in any one of the claims 1 to 6, wherein the current detection means are designed as light emitting diodes (LED1, LED2), which are arranged in series with a respective auxiliary voltage source (H1, H2) and with two (G1, 01; G2, 02) of the three contact points (S1, G1, 01; S2, G2, 02) of a respective relay (K1, K2).

8. Circuit arrangement, as claimed in any one of the claims 3 to 7,
wherein a first auxiliary voltage source (H1) of the first indicator circuit (A1) includes a first transformer (T1), to which a current/voltage pulse can be intermittently applied, and
wherein a second auxiliary voltage source (H2) of the second indicator circuit (A2) includes a second transformer (T2), to which a current/voltage pulse can be intermittently applied.

9. Circuit arrangement, as claimed in claim 8,
wherein the first and second transformers (T1, T2) are structurally combined and form a transformer having a common primary winding and two secondary windings.

10. Circuit arrangement, as claimed in any one of the claims 3 to 9, wherein the first and the second electromagnetic relays (K1, K2) are connected to a control current circuit.

11. Circuit arrangement, as claimed in any one of the claims 1 to 10, wherein an optocoupler circuit connects the respective indicator circuit (A1) to the respective evaluation circuit.

## Revendications

1. Circuit destiné à commuter un circuit de courant de charge en technique de sécurité, comprenant :
- au moins un relais électromagnétique (K1) comportant un commutateur (k1) commandé, qui, dans l'état actif du relais, occupe sa position de travail fermée et se situe dans ce cas dans le circuit de courant de charge (LN), tandis que dans l'état de repos du relais, le commutateur (k1) occupe, en ce qui concerne le circuit de courant de charge (LN), une position de repos ouverte,
- au moins un circuit de surveillance, lequel comprend :
- un circuit afficheur de position de commutateur (A1), qui contient une source de tension auxiliaire (H1) et des moyens de détection de courant et qui, dans l'état de repos du relais (K1), peut déclencher les moyens de détection de courant,
- un circuit d'évaluation, lequel compare le déclenchement des moyens de détection à l'entrée de commande « marche » ou « arrêt » vers le relais (K1) et déduit de la comparaison l'état du circuit « sans défaillance » ou « défaillant »,
- dans lequel, dans l'état de repos sans défaillance, le relais (K1) met le circuit de courant de charge (LN) hors tension et met le circuit d'affichage (A1) sous tension,
- dans lequel, dans l'état actif sans défaillance, le relais (K1) met le circuit de courant de charge (LN) sous tension et le circuit afficheur (A1) hors tension,
- dans lequel un état de défaillance « contacts suspendus » lors de la mise à l'arrêt du circuit de courant de charge (LN) peut être détecté par une divergence entre l'entrée de commande vers le relais et l'état de déclenchement des moyens de détection de courant,
- dans lequel un état d'erreur « pontage des contacts trois points » apparait lors de la mise en service du circuit de courant de charge (LN) en raison d'une divergence entre l'entrée de commande vers le relais et l'état de déclenchement se maintenant partiellement des moyens de détection de courant, et
- dans lequel un état d'erreur « pontage des contacts deux points » pendant le fonctionnement peut être détecté par une divergence entre l'entrée de commande vers le relais et un état de déclenchement erroné des moyens de détection de courant.

2. Circuit selon la revendication 1,
dans lequel un signal de commande logique « 1 », dans le cas d'une commande de mise sous tension du relais, et un signal de commande logique « 0 », dans le cas d'une commande de mise hors tension, sont délivrés au circuit d'évaluation,
dans lequel un signal d'état logique « 0 », dans le cas d'un état de déclenchement positif des moyens de détection de courant, et un signal d'état « 1 », dans le cas d'un état de déclenchement négatif, sont produits, et
dans lequel le circuit d'évaluation affiche une absence de défaillance lorsque le signal d'état concorde avec le signal d'instruction et affiche une défaillance en cas de divergence.

3. Circuit selon la revendication 1 ou 2,
dans lequel la commutation hors circuit du circuit de courant de charge (LN) doit être garantie, comprenant :
- un premier relais électromagnétique (K1) comprenant un premier commutateur (k1),
- un deuxième relais électromagnétique (K2) comprenant un deuxième commutateur (k2),
- un premier circuit afficheur de position de commutateur (A1),
- un deuxième circuit afficheur de position de commutateur (A2), et
- un circuit d'évaluation, lequel compare les entrées de commande vers le relais (K1, K2) aux états de courant des circuits afficheurs (A1, A2) et en déduit l'état du circuit comme étant « sans défaillance » ou « défaillant ».

4. Circuit selon la revendication 3,
dans lequel le circuit de surveillance contient des circuits intégrés, lesquels sont associés aux circuits d'évaluation (A1, A2) respectifs, et contient en plus d'autres circuits logiques, afin d'évaluer la concordance des positions des commutateurs de relais (k1, k2) les uns parmi les autres,
- dans lequel, dans l'état actif non défaillant, le premier et le deuxième commutateur (k1, k2) ferment le circuit de courant de charge (LN) et ouvrent le circuit afficheur (A1, A2) respectivement associé, ce qui se traduit par une absence de déclenchement des moyens de détection de courant,
- dans lequel un état « contacts suspendus » sur un des relais peut maintenir le circuit afficheur (A1, A2) associé dans son état précédant la commutation hors courant du circuit de courant de charge (LN), ce qui peut être évalué comme un état de défaillance du relais en question,
- dans lequel un état de défaillance « pontage des contacts trois points » peut apparaître à la suite d'un déclenchement partiel des moyens de détection de courant du relais défaillant, lorsque le circuit de courant de charge (LN) est mis en service, et
- dans lequel un état de défaillance « pontage des contacts deux points », pour un des relais, ne peut entraîner le déclenchement des moyens de détection de courant du circuit afficheur associé, ou ne le peut que faiblement, lorsque les relais sont mis en service.

5. Circuit selon la revendication 1 ou 2, dans lequel la mise sous tension du circuit de courant de charge doit être garantie, comprenant :
- un premier relais électromagnétique (K1) comprenant un premier commutateur (k1),
- un deuxième relais électromagnétique (K2) comprenant un deuxième commutateur (k2),
- un premier circuit afficheur (A1),
- un deuxième circuit afficheur (A2), et
- un circuit d'évaluation, lequel compare les entrées de commande vers le relais (K1, K2) aux états de courant des circuits afficheurs (A1, A2) et en déduit l'état du circuit comme étant « sans défaillance » ou « défaillant ».

6. Circuit selon la revendication 5,
- dans lequel le circuit de surveillance contient des circuits intégrés, lesquels sont associés aux circuits d'évaluation (A1, A2) respectifs, et contient en outre d'autres circuits logiques, afin d'évaluer la concordance des positions des commutateurs de relais (k1, k2) les uns parmi les autres,
- dans lequel, dans l'état actif non défaillant, le premier et le deuxième commutateur (k1, k2) ferment le circuit de courant de charge (LN) et ouvrent le circuit afficheur (A1, A2) respectif associé, ce qui se traduit par une absence de réponse des moyens de détection de courant,
- dans lequel un état « contacts suspendus » sur un des relais peut maintenir le circuit afficheur associé dans son état précédant la commutation du circuit de courant de charge (LN), ce qui peut être évalué comme un état de défaillance du relais en question,
- dans lequel un état de défaillance « pontage des contacts trois points » peut apparaître à la suite d'une réponse partielle des moyens de détection de courant du relais défaillant, lorsque le circuit de courant de charge (LN) est mis sous tension, et
- dans lequel un état de défaillance « pontage des contacts deux points », pour un des relais, peut déclencher fortement les moyens de détection de courant du circuit afficheur associé, lorsque l'autre relais est commuté dans l'état de repos.

7. Circuit selon l'une quelconque des revendications 1 à 6, dans lequel les moyens de détection de courant sont réalisés sous la forme de diodes électroluminescentes (LED1, LED2), qui se situent en série avec une source de tension auxiliaire (H1, H2) respective et avec deux (G1, Ô1 ; G2, Ö2) des trois points de contact (S1, G1, Ö1 ; S2, G2, Ö2) d'un relais (K1, K2) respectif.

8. Circuit selon l'une quelconque des revendications 3 à 7,
dans lequel une première source de tension auxiliaire (H1) du premier circuit afficheur (A1) contient un premier transmetteur (T1), qui peut être sollicité en cadence par une impulsion de tension de courant, et
dans lequel une deuxième source de tension auxiliaire (H2) du deuxième circuit afficheur (A2) contient un deuxième transmetteur (T2), qui peut être sollicité en cadence par une impulsion de tension de courant.

9. Circuit selon la revendication 8,
dans lequel le premier et le deuxième transmetteur (T1, T2) sont réunis structurellement et forment un transformateur comprenant un enroulement primaire commun et deux enroulements secondaires.

10. Circuit selon l'une quelconque des revendications 3 à 9,
dans lequel le premier et le deuxième relais électromécaniques (K1, K2) sont raccordés à un circuit de commande.

11. Circuit selon l'une quelconque des revendications 1 à 10,
dans lequel un circuit d'optocoupleur relie le circuit afficheur (A1) respectif et le circuit d'évaluation respectif.
